# EUROPÄISCHE PATENTSCHRIFT

(11) **EP 3 984 246 B1**
(45) Veröffentlichungstag und Bekanntmachung des Hinweises auf die Patenterteilung: **28.01.2026**
(21) Anmeldenummer: 20735275.8
(22) Anmeldetag: 11.06.2020
(51) Int. Cl.: H04R 1/40, H04S 7/00, H04R 27/00

(54) **VORRICHTUNG UND VERFAHREN ZUR BESCHALLUNG EINES RÄUMLICHEN BEREICHS**
APPARATUS AND METHOD FOR GENERATING SOUND IN A SPATIAL DOMAIN
DISPOSITIF ET PROCÉDÉ POUR LA SONORISATION D' UN DOMAINE SPATIAL

(30) Priorität: 13.06.2019 DE 102019208631
(43) Veröffentlichungstag der Anmeldung: 20.04.2022
(73) Patentinhaber: HOLOPLOT GmbH, 12099 Berlin (DE)
(72) Erfinder: OELLERS, Helmut, 99092 Erfurt (DE); MORENO, Adrian Lara, 12157 Berlin (DE); HANNA, Emad Yacoub, 14195 Berlin (DE)
(74) Vertreter: Maikowski & Ninnemann Patentanwälte Partnerschaft mbB
(86) Internationale Anmeldenummer: PCT/EP2020/066205
(87) Internationale Veröffentlichungsnummer: WO 2020/249675

(56) Entgegenhaltungen:
- WO-A2-2015/022579

## Beschreibung

Die Erfindung betrifft eine Vorrichtung zur Beschallung eines räumlichen Bereichs mit den Merkmalen des Anspruchs 1, ein Verfahren zur Beschallung mit den Merkmalen des Anspruchs 9 und ein Computerprogrammprodukt mit den Merkmalen des Anspruchs 17.

Zur Beschallung von räumlichen Bereichen, wie z.B. Veranstaltungshallen oder Bereichen im Außenraum, ist es bekannt, Anlagen zu verwenden, die nach dem Prinzip der Wellenfeldsynthese arbeiten. Solche Anlagen sind z.B. aus der WO 2015 022579 A2 und der WO 2001 023104 A2 grundsätzlich bekannt.

Weitere Informationen für die Wellenfeldsynthese finden sich in Makarski, Goertz, Weinzierl, Moldrzyk: Zur Entwicklung von Lautsprechern für die Wellenfeldsynthese. Tonmeistertagung 2008, S. Spors, R. Rabenstein, J. Ahrens: The theory of wave field synthesis revisited. In: 124th AES Convention, Amsterdam, Mai 2008,

Das Prinzip der Wellenfeldsynthese im Audiobereich kann durch Faltung des Signals in eine, auf die Position jedes einzelnen Schallwandlers bezogene, Impulsantwort realisiert werden. Damit können die direkten Schallwellen und auch die Reflexionen des Aufnahmeraumes wiedergabeseitig synthetisiert werden. Das Verfahren ist mathematisch aufwändig. In der Praxis wird es auch deshalb üblicherweise auf eine einzelne, in einem akustisch stark bedämpften Wiedergaberaum rund um den Zuhörer angeordnete, horizontale Schallwandler-Reihe reduziert. Für den Einsatz bei Live-Beschallungen ist dieses Verfahren wegen der durch die Faltung in die Impulsantwort bedingten Redundanz des Signals nicht geeignet.

Im modellbasierenden Ansatz der Wellenfeldsynthese können virtuelle Schallquellen erzeugt werden, die ihre Elementarwellen mit einer sehr geringen Latenz zu den ihr nahegelegensten Schallwandlern erzeugen. Das macht das Verfahren grundsätzlich auch dafür geeignet, im Public-Address-Bereich eingesetzt zu werden. Es sind auch Schallwandler-Felder nach dem Prinzip der Wellenfeldsynthese bekannt.

Ein Schallwandler-Feld strahlt Schall über eine Fläche ab, wobei die Fläche eben oder gekrümmt ausgebildet sein kann. Ein Schallwandler-Feld kann auch flache und gekrümmte Abschnitte aufweisen. Ein Schallwandler-Feld umfasst typischerweise eine Anordnung von Schallwandlern, wie Lautsprechern, typischerweise dynamischen Lautsprechern, die in der Fläche angeordnet sind. Jedoch ist auch der Einsatz anderer Wandlerprinzipien, wie elektrostatische oder piezoelektrische Wandler oder auch Microelectromechanical Systems (MEMS) möglich.

Es besteht daher die Aufgabe, verbesserte Schallwandler-Felder und Verfahren zur Beschallung von räumlichen Bereichen zu schaffen.

Die Erfindung ist in den beigefügten unabhängigen Ansprüchen definiert. Die abhängigen Ansprüche definieren bevorzugte Ausführungsformen der Erfindung.

Dabei wird eine Vorrichtung zur Beschallung eines räumlichen Bereiches mit mindestens einem Schallwandler-Feld mit einer Mehrzahl von flächig angeordneten einzelnen Schallwandlern (z.B. Lautsprechern) eingesetzt. Das Schallwandler-Feld kann dabei z.B. eine ebene oder gekrümmte Form aufweisen. Es ist auch möglich, dass das Schallwandler-Feld gekrümmte und ebene Abschnitte aufweist. Die Schallwandler können z.B. in einem Raster angeordnet sein, müssen es aber nicht, solange ihre geometrische Position exakt bestimmt bleibt. Die Schallwandler können untereinander gleich sein, was aber nicht zwingend ist.

Das Schallwandler-Feld ist eingerichtet und betreibbar, Wellenfronten auszustrahlen, die einem Modell mit mindestens zwei virtuellen Schallquellen entsprechen, die vom beschallten räumlichen Bereich aus gesehen hinter dem mindestens einen Schallwandler-Feld liegen. Der beschallte Bereich kann z.B. ein geschlossener Raum, der Publikumsbereich im geschlossenen Raums, ein Teil des Außenraums, oder ein Publikumsbereich im Außenraum sein.

Dabei dient ein Rechenmittel zur Ansteuerung einzelner Schallwandler im mindestens einen Schallwandler-Feld, wobei mit dem Rechenmittel Abstrahlzeiten für denselben Audioinhalt für die Schallwandler im mindestens einen Schallwandler-Feld durch ihre Distanz zur mindestens einen ersten virtuellen Schallquelle bestimmbar sind, wobei die unterschiedliche vertikale Position der einzelnen Schallwandler in einer horizontalen Anordnung in Bezug auf die erste virtuelle Schallquelle nicht berücksichtigt wird, so dass die Abstrahlzeiten unabhängig von einer vertikalen Position der mindestens einen virtuellen Schallquelle und dem jeweiligen Schallwandler bestimmbar sind, und dass zu diesen berechneten Werten die Laufzeit zu dem jeweiligen Schallwandler addiert wird, die aus der Distanz des jeweiligen Schallwandlers zu der mindestens einen zweiten virtuellen Schallquelle bestimmbar ist, wobei die unterschiedliche horizontale Position der einzelnen Schallwandler in einer vertikalen Anordnung in Bezug auf die zweite virtuelle Schallquelle nicht berücksichtigt wird, so dass die Laufzeit ungeachtet der jeweiligen horizontalen Position der mindestens einen zweiten virtuellen Schallquelle und dem jeweiligen Schallwandler ergibt.

Die durch die Addition der Werte der Laufzeiten bedingte zusätzliche Latenz des Audiosignals kann z.B. durch Subtraktion eines gemeinsamen Wertes von jeder für die einzelnen Schallwandler berechneten Laufzeit eliminiert werden, der geringer ist als der kleinste von allen im Ergebnis der Addition berechneten Werten.

In einer Ausführungsform ist das Rechenmittel so ausgebildet, dass durch das Schallwandler-Feld mehrere Wellenfronten mit gleichem Audioinhalt mittels einer gemeinsamen virtuellen Schallquelle für die horizontale Ebene (Azimut-Ebene) und mindestens zwei vertikal gestaffelten virtuellen Schallquellen für die vertikale Ebene (Elevationsebene) erzeugbar sind.

Mit einer solchen Anordnung kann eine kombinierte Wellenfront gebildet werden, mit der auch räumliche Bereiche mit komplexer Geometrie gut beschallt werden können. Dabei kann z.B. jeder der gestaffelten Ebenen ein eigener Eingangskanal zuweisbar sein, so dass sich die Schalldruckpegel und Frequenzgänge einzelner Beams mit gleichem Audioinhalt unabhängig voneinander einstellen lassen, d.h mehreren Wellenfronten ist ein eigener Eingangskanal mit gleichem Signalinhalt zuweisbar, wobei es separate Zugriffsmöglichkeit auf den Pegel und die Entzerrung gibt.

In einer weiteren Ausführungsform weisen die akustischen Beams in der Elevationsebene unterschiedliche vertikale Öffnungswinkel auf, wodurch die Größe einzelner Versorgungsbereiche im räumlichen Bereich zueinander angepasst wird, um in allen Bereichen die maximal verfügbare Membranauslenkung der einzelnen Schallwandler nutzen zu können.

Ferner ist in einer Ausführungsform das Rechenmittel so ausgebildet, dass die vertikale Krümmung der Wellenfronten in verschiedene Frequenzbereiche aufgeteilt ist, wobei insbesondere nur ein innerer Bereich im vertikalen Zentrum des Schallwandler-Feldes mit Schallwandlern bestückt ist, die den oberen Frequenzbereich des Audioinhalts abstrahlen, wobei die Krümmung der Wellenfront in diesem Frequenzbereich von einer eigenen, sekundären virtuellen Schallquelle so bestimmbar ist, dass ihre Wellenfronten in mindestens einem Teil des beschallten räumlichen Bereichs, z.B. dem Publikumsbereich, die gleiche vertikale Begrenzung aufweist, wie die Wellenfront der außen liegenden Schallwandler für denselben Beam. Damit wird einer linearen Verzerrung des Audioinhalts vorgebeugt. Insbesondere kann dabei ein Zeitausgleich zwischen den Wellenfronten der verschiedenen Frequenzbereiche so ausgebildet werden, dass die durch die unterschiedlichen Distanzen der zweiten virtuellen Schallquellen zum Schallwandler-Feld für die verschiedenen Frequenzbereiche bedingten Zeitfehler zwischen den Wellenfronten der verschiedenen Frequenzbereiche desselben Audioinhalts an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.

Für eine flexible Verwendung einer Beschallung, werden in einer Ausführungsform im Rechenmittel die im modellbasierenden Ansatz der Wellenfeldsynthese bestimmten Verzögerungszeiten und Pegel des Audioinhalts in Impulsantworten umgerechnet, mit denen die Schallwandler eines auf die Faltung des Audioinhalts in Impulsantworten basierenden Wellenfeldsynthesesystems ansteuerbar sind.

Ferner kann das Rechenmittel so ausgebildet sein, dass die Krümmungen der Wellenfronten in der Elevationsebene und die Krümmungen derselben Wellenfronten in der Azimut-Ebene unterschiedlich ausgebildet sind, wobei unterschiedlich weit vom Schallwandler-Feld entfernte virtuelle Schallquellen für die Berechnung der Verzögerungszeiten und des Pegels des gleichen Audioinhalts für jeden einzelnen Schallwandler des Schallwandler-Feldes als Bezugspunkt für die Berechnung der Verzögerungszeiten in Azimut- und Elevationsebene herangezogen werden, wobei die Lokalisation der nahe gelegenen ersten virtuellen Schallquelle für die Lokalisation des Schallereignisses in der Azimut-Ebene maßgeblich ist und die weiter entfernte, zweite virtuelle Schallquelle die Krümmung und Ausrichtung derselben Wellenfront in der Elevationsebene bestimmt.

Die Aufgabe wird auch durch ein Verfahren mit den Merkmalen des Anspruchs 9 und ein Computerprogrammprodukt mit den Merkmalen des Anspruchs 17 gelöst.

Im Folgenden werden Ausführungsformen der Erfindung auch anhand von Zeichnungen beschrieben, dabei zeigt
- Fig. 1: eine schematische Darstellung einer Ausführungsform einer Vorrichtung zur Beschallung eines räumlichen Bereiches;
- Fig. 2: eine schematische perspektivische Darstellung einer Ausführungsform einer Vorrichtung für die Beschallung eines Teilbereichs eines arenaförmigen Bereiches;
- Fig. 3: eine schematische perspektivische Darstellung einer Ausführungsform einer Vorrichtung zur Beschallung eines arenaförmigen Bereiches mit vier zweiten virtuellen Schallquellen in der Elevationsebene;
- Fig. 4: eine schematische Schnittansicht einer Ausführungsform einer Vorrichtung mit einer Bestimmung der Schallausbreitung im Überlappungsbereich;
- Fig. 5: eine schematische perspektivische Darstellung einer Ausführungsform zur Beschallung eines räumlichen Bereiches mit unterschiedlichen Entfernungszonen;
- Fig. 6: eine perspektivische Ansicht einer Ausführungsform mit einem unterteilten Schallwandler-Feld zur Beschallung eines räumlichen Bereiches;
- Fig. 7: eine Schnittansicht durch eine Ausführungsform gemäß Fig. 6;
- Fig. 7A: eine Schnittansicht durch eine Ausführungsform gemäß Fig. 7 mit einem Zeitausgleich.

Anhand von Fig. 1 wird das grundsätzliche Prinzip einer Ausführungsform einer Vorrichtung zur Beschallung eines räumlichen Bereiches 200 mittels eines Schallwandler-Feldes 100 dargestellt.

Das Schallwandler-Feld 100, das nach dem Prinzip der Wellenfeldsynthese arbeitet, erzeugt einen "Akustischen Vorhang". Aus einem einzigen Mono-Signal können mit einer entsprechenden Berechnung von Schalllaufzeiten und Pegeln aus der Distanz zwischen einer virtuellen Schallquelle 1 und dem jeweiligen Schallwandler 11 im Schallwandler-Feld 100 in einem modellbasierenden Ansatz die Signale gewonnen werden, die ein Schallwandler von einem unmittelbar hinter seiner Position in einer Trennwand angeordneten Mikrofon von einer realen Schallquelle an der Position der virtuellen Schallquelle 1 erhalten würde. Wie durch einen "Vorhang" wird eine Wellenfront einer realen Schallquelle rekonstruiert.

Dabei wird jede virtuelle Schallquelle 1 hinter dieser Anordnung nach dem Huygenschen Prinzip aus einer Vielzahl einzelner Schallwandler physikalisch rekonstruiert. Die Krümmung der Wellenfront 30 entspricht der einer Wellenfront, die von einer realen Schallquelle an der Position der virtuellen Schallquelle 1 ausgehen würde. Die virtuelle Schallquelle 1 verändert deshalb ihren Ausgangspunkt nicht, wie die Phantomschallquellen bei den psychoakustisch basierten Verfahren, mit der Position des Zuhörers.

Deshalb ist sie, von Beugungseffekten aufgrund der endlichen Fläche des Schallwandler-Feldes 100 abgesehen, auch nur in dem Bereich hörbar, in dem sich die virtuelle Schallquelle 1, 2 vom Zuhörer aus gesehen innerhalb des Schallwandler-Feldes 100 befindet.

Mit Schallwandler-Feldern 100 nach dem Prinzip der Wellenfeldsynthese können Krümmung und Ausrichtung der Wellenfronten 30 in Azimut-Richtung (d.h. in der Horizontalen) und Elevationsrichtung (d.h. in der Vertikalen) bestimmt werden.

Schallwandlerreihen 10 mit einzeln betriebenen Schallwandlern 11 erzeugen Zylinderwellen, wenn eine parallele Wellenfront erzeugt werden soll. Die Zylinderwellen werden an Decke und Boden eines Raumes reflektiert, weshalb der Raum stark bedämpft werden muss, um die für die Wellenfeldsynthese theoretisch geforderte Bedingung des quellfreien Volumens wenigstens ansatzweise einzuhalten.

Bei Schallwandler-Feldern 100 bestimmt die Größe des Schallwandler-Feldes und die Position der virtuellen Schallquelle 1, in welchem Bereich das Publikum von dieser virtuellen Schallquelle 1 versorgt wird. Außerhalb des Bereiches, in dem sich zwischen der virtuellen Schallquelle 1 und dem Schallempfänger Schallwandler 11 befinden, nimmt der Schalldruck sehr schnell ab. Bildlich gesprochen ist die virtuelle Schallquelle 1 nur in dem Bereich hörbar, in dem sie von der Zuschauerposition aus innerhalb des Bereiches des Schallwandler-Feldes 11 auch zu sehen wäre. So kann eine Wellenfront 30 gezielt, zum Beispiel auf den Publikumsbereich, ausgerichtet werden, ohne dass die Reflektionsflächen des Raumes ungewollt getroffen werden.

Wegen des begrenzten Versorgungsbereiches ergibt sich aber, dass die virtuelle Schallquelle 1 im modellbasierenden Ansatz nah hinter dem Schallwandler-Feld positioniert werden muss, um einen breiten Publikumsbereich im räumlichen Bereich 200 beschallen zu können. Eine weit entfernte virtuelle Schallquelle 1 hätte zwar den Vorteil, dass die Oberfläche der Wellenfront 30 im Publikumsbereich mit der Entfernung nur langsam wächst und der Pegel mit der Entfernung zum erzeugenden Schallwandler-Feld 100 entsprechend langsam abnimmt. Sie würde aber den wesentlichen Vorzug der virtuellen Schallquellen 1 gegenüber den Phantomschallquellen, dass ihre Lokalisation nicht von der Position des Zuhörers abhängig ist, verlieren. Sie behielte zwar ihre Position, die würde aber dann je nach Blickwinkel des Zuschauers deutlich, z.B. von der Azimut-Richtung eines Künstlers auf der Bühne, abweichen. Zudem wäre der Versorgungsbereich nahezu auf die Größe des Schallwandler-Feldes 100 eingeschränkt.

Im Verhältnis zur Wellenlänge der zu synthetisierenden Wellenfront 30 kann die vertikale Höhe des Schallwandler-Feldes 100 nicht zu gering sein. Sonst entsteht in der Elevationsebene keine ausreichende Richtwirkung. Diese Richtwirkung in beiden Ebenen ist aber die Voraussetzung dafür, dass die Forderung nach dem quellfreien Volumen für den Wiedergaberaum, die sich aus der theoretischen Herleitung des Prinzips der Wellenfeldsynthese ergibt, aufgegeben werden kann. Nur wenn durch die gezielte Versorgung des gewünschten Wiedergabebereiches die Anregung unerwünschter Reflexionen weitgehend vermieden werden kann, bleibt das Volumen des Wiedergabebereiches weitgehend quellfrei. Nur dann ist das Prinzip auch in akustisch nicht speziell behandelten Räumen anwendbar.

Die aus diesem Grund notwendige vertikale Ausdehnung des Schallwandler-Feldes 100 führt aber in der Elevationsebene zu einem großen Öffnungswinkel, wenn die virtuelle Schallquelle 1 nah hinter ihm positioniert ist. Das ist aber wiederum die Voraussetzung dafür, dass in der Azimut-Ebene ein breiter Publikumsbereich versorgt werden kann und die Lokalisation in der Azimut-Ebene z.B. mit der Position des Künstlers auf der Bühne übereinstimmt.

Insgesamt bildet eine solche, aus einer einzelnen virtuellen Schallquelle 1 synthetisierte Wellenfront 30, einen Kugelausschnitt, dessen Größe und Form durch die Dimension des Schallwandler-Feldes und die Position der virtuellen Schallquelle 1 bestimmt ist.

Dieser Kugelausschnitt ist dadurch gekennzeichnet, dass er in der Azimut- und Elevationsebene den gleichen Krümmungsradius hat. Eine Kugeloberfläche wächst quadratisch mit ihrem Radius. Entsprechend nimmt die Schallintensität mit der Entfernung von der virtuellen Schallquelle 1 schnell ab, weil sie sich auf der quadratisch anwachsenden Kugeloberfläche verteilt.

Der Vorteil der Wellenfeldsynthese, dass mit einem Schallwandler-Feld 100 auch Wellenfronten erzeugt werden können, deren Oberflächen mit der Entfernung nur langsam wachsen oder, wie bei einer parallelen Wellenfront, sogar mit der Entfernung konstant bleiben, kommt dabei nicht zum Tragen, wenn die virtuelle Schallquelle 1 nahe dem Schallwandler-Feld 100 angeordnet wird. Andererseits wird der Versorgungsbereich in der Azimut-Ebene reduziert oder sogar auf die Breite des Schallwandler-Feldes 100 eingeschränkt, wenn die virtuelle Schallquelle 1 weit hinter dem zweidimensionalen Schallwandler-Feld positioniert wird.

Das kann dadurch vermieden werden, wenn eine Krümmung KE der Wellenfront 30 eines Schallwandler-Feldes 100 in der Elevationsebene E von einer Krümmung KA derselben Wellenfront 30 in der Azimut-Ebene A entkoppelt wird. Dies wird im Zusammenhang mit der Fig. 1 dargestellt.

Mit einer Entkopplung ist es z.B. möglich, dass von einer nahe dem SchallwandlerFeld 100 gelegenen virtuellen Schallquelle 1 eine Wellenfront ausgeht, die in der Elevationsebene E nur eine geringe Krümmung hat. Dadurch wird der Pegel der Wellenfront weniger stark mit der Entfernung von dem Schallwandler-Feld 100 abnehmen, als der von dieser Position entstehende Kugelwellenausschnitt das aufgrund der quadratischen Zunahme seiner Oberfläche mit der Entfernung vorgibt. Die Lokalisation der primären virtuellen Schallquelle 1 muss dabei aber von allen Zuhörerpositionen im Publikumsbereich des räumlichen Bereichs 200 erhalten bleiben.

Die Entkopplung der Krümmungsradien KE, KA kann dadurch erreicht werden, dass ein Rechenmittel 50 die einzelnen Schallwandler 11 im mindestens einen Schallwandler-Feld 100 in folgender Weise ansteuert:
Die Abstrahlzeiten desselben Audioinhaltes für die einzelnen Schallwandler 11 des Schallwandler Feldes 100 werden in Abhängigkeit von ihrer Entfernung zu der ersten virtuellen Schallquelle 1 bestimmt, wobei die unterschiedliche vertikale Position der einzelnen Schallwandler 11 in Bezug auf die erste virtuelle Schallquelle 1 nicht berücksichtigt wird. Die berechneten Werte werden zwischengespeichert.

Im zweiten Schritt werden die Abstrahlzeiten desselben Audioinhaltes für die einzelnen Schallwandler 11 im Schallwandler Feld 100 in Abhängigkeit von ihrer Entfernung zu mindestens einer zweiten virtuellen Schallquelle 2 bestimmt, wobei die unterschiedliche horizontale Position der einzelnen Schallwandler 11 in Bezug auf die zweite virtuelle Schallquelle 2 nicht berücksichtigt wird. Auch diese berechneten Werte werden zwischengespeichert.

Nach der Addition der zwischengespeicherten Werte kann dann die kürzeste Abstrahlzeit subtrahiert werden, um unnötige Redundanz der Wiedergabe, die im virtuellen Teil der Wellenfeldsynthese aufgrund der Laufzeit von der jeweiligen virtuellen Schallquelle zum Schallwandler Feld 100 entstehen würde, zu vermeiden.

Danach werden die Schallaufzeiten aus dem ersten Schritt zu den Schallaufzeiten aus dem zweiten Schritt addiert und das Audiosignal, das dem Beam der zweiten virtuellen Schallquelle 2 zugeordnet ist wird mit diesen Verzögerungszeiten von den einzelnen Schallwandlern 11 abgestrahlt.

Im Ergebnis wird eine Wellenfront erzeugt, die in der Elevationsebene eine andere Krümmung haben kann als in der Azimutebene. Mehrere solcher Wellenfronten können in einem gemeinsamen Schallwandler Feld 100 gleichzeitig erzeugt werden, wobei die erste virtuelle Schallquelle 1 die gemeinsame Krümmung all dieser Wellenfronten in der Azimutebene bestimmt, in der Elevationsebene mit einer Anzahl unterschiedlich positionierter weiterer virtuellen Schallquellen aber eine unabhängige Steuerung erreicht werden kann.

Dieser Krümmungsradius KE in der Elevationsebene ist von der Position der primären, zu lokalisierenden virtuellen Schallquelle 1 unabhängig und nur vom Abstand der sekundären, für die Krümmung der Wellenfronten 30 in der Elevationsebene E maßgeblichen zweiten virtuellen Schallquellenposition 2 zum Schallwandler-Feld 100 abhängig. Geht diese Entfernung gegen unendlich, so entsteht um die Position der primären virtuellen Schallquelle 1 ein Zylinderwellenausschnitt, der nur in der AzimutEbene A gekrümmt ist.

Die Oberfläche einer Zylinderwelle wächst linear mit ihrem Radius, nicht quadratisch wie die Oberfläche des Kugelwellenausschnittes. Deshalb beträgt der Pegelabfall einer solchen Wellenfront, abgesehen von Verlusten durch die Luftschalldämmung und Beugungsverlusten, nur -3 dB pro Entfernungsverdoppelung statt der -6 dB, wie beim Kugelwellenausschnitt. Abhängig von der Position der sekundären virtuellen Schallquelle, die den Öffnungswinkel und die Ausrichtung der Wellenfront 30 in der Elevationsebene E bestimmt, liegt der theoretische Pegelabfall mit der Entfernung dann zwischen diesen Werten.

In der Ausführungsform der Fig. 1 ist das Schallwandler-Feld 100 als ebene Fläche mit einer rechteckigen Form ausgeführt, d.h. die einzelnen Schallwandler 11 liegen geometrisch gesehen in einer Ebene und bilden eine Art Array. Dies ist nicht zwingend notwendig. In anderen Ausführungsformen können die Schallwandler 11 auf einer Fläche mit einer Krümmung liegen. Die Flächenkrümmung kann innerhalb des Feldes identisch oder unterschiedlich sein. Das Schallwandler-Feld 100 kann auch aus mehreren Feldern unterschiedlicher Krümmung zusammengesetzt sein.

Weitere Ausführungsformen der Vorrichtung und Einzelheiten des Verfahrens werden anhand der weiteren Figuren beschrieben.

In Fig. 2 ist ein arenaförmiger Publikumsbereich in einer Veranstaltungshalle der zu beschallende räumliche Bereich 200.

Dabei zeigt Fig. 2 die Trennung der Krümmungsradien KA, KE der Wellenfront 30 in die Azimut- und Elevationsebene. Die primäre, die Lokalisation des Schallereignisses in der Azimut-Ebene A (hier nicht gesondert dargestellt, siehe Fig. 1) bestimmende erste virtuelle Schallquelle 1 ist nahe am Schallwandler-Feld 100 positioniert, so dass ein gesamter Zuhörerbereich im räumlichen Bereich 200 in der Azimut-Ebene A nach dem Prinzip der Wellenfeldsynthese von ihr ausgehenden Wellenfront versorgt wird. In der Azimut-Ebene A bestimmt diese Position die Krümmung KA der Wellenfront 30, weshalb sie unabhängig von der Position eines Zuhörers an dieser Position lokalisiert wird. Damit bleibt dieser signifikante Vorteil der virtuellen Schallquellen gegenüber den auf psychoakustischen Effekten beruhenden Phantomschallquellen erhalten.

Eine geringere Krümmung der Wellenfronten 30, die mit der bezüglich der Entfernung weniger schnell anwachsenden Oberfläche den Vorteil einer besseren Pegelkonstanz hat, kann nur in der Elevationsebene E erfolgen. Bei einer durch die Wellenlänge der abzustrahlenden Wellenfronten 30 und die Geometrie des Zuhörerbereiches 200 vorgegebenen Größe des Schallwandler-Feldes 100 wird es so möglich, unerwünschte Reflexionen des räumlichen Bereichs 200 nicht anzuregen und so die theoretische Forderung nach dem quellfreien Volumen des Wiedergabe-Bereiches prinzipiell zu erfüllen. Deshalb wird für die gleiche Wellenfront 30 eine zweite virtuelle Schallquelle 2 definiert, die die Krümmung KE und Ausrichtung der Wellenfront 30 in der Elevationsebene E bestimmt. Die Entfernung der zweiten virtuellen Schallquelle vom Schallwandler-Feld 100 bestimmt dann den Öffnungswinkel der Wellenfront 30 in der Elevationsebene E, seine vertikale Position, ihre vertikale Ausrichtung.

Beide virtuellen Schallquellen 1, 2 haben den gleichen Audioinhalt. Deshalb muss der zweiten virtuellen Schallquelle 2 der Wellenfront 30 kein separater Audiokanal zugewiesen werden.

Dabei wird im modellbasierenden Ansatz der Wellenfeldsynthese in einem ersten Schritt für jeden einzelnen Schallwandler 11 in der Azimut-Ebene der Wert für die jeweilige Verzögerung und den Pegel des Signals unabhängig von der der Vertikalen bestimmt. Für jeden einzelnen Schallwandler 11 in der Elevation-Ebene wird die jeweilige Verzögerung und der Pegel des Signals unabhängig von der Horizontalen bestimmt.

In einem zweiten Schritt werden dann zu diesen, von der Azimut-Position der ersten virtuellen Schallquelle 1 abhängigen Werten, die auf die zweite virtuelle Schallquelle 2 bezogenen Verzögerungszeiten addiert. Auch diese werden nur auf einer einzelnen Linie, diesmal vertikal an der Azimut-Position der zweiten virtuellen Schallquelle 2, berechnet.

Wegen der größeren Entfernung der zweiten virtuellen Schallquelle 2 zum Schallwandler-Feld 100 würde bei der Addition beider Werte eine zusätzliche Latenz des Audiosignals entstehen. Das wäre für Live-Veranstaltungen nicht akzeptabel. Deshalb wird vor der Addition der Verzögerungswerte der Elevationsebene E der kleinste dieser Verzögerungswerte von allen berechneten Elevations-Verzögerungswerten subtrahiert. Die reduzierten Werte repräsentieren dann die Kurvenkrümmung in der Elevationsebene E, ohne die Laufzeit und damit die Latenz des Systems unnötig zu erhöhen.

Die berechneten Laufzeitwerte der zweiten virtuellen Schallquelle 2 werden dann entsprechend der vertikalen Position des jeweiligen Schallwandlers 11 (d.h. in der vertikalen Anordnung 20 in Fig. 2) zur Laufzeit der auf der Azimut-Ebene A der ersten virtuellen Schallquelle 1 addiert. Wenn das Audiosignal für die gemeinsame Wellenfront 30 mit denen der Position der jeweiligen Schallwandler 1, 2 zugeordneten Verzögerungszeiten den Endverstärkern der jeweiligen Schallwandler 11 zugeführt wird, entsteht die Wellenfront 30 mit ihren unterschiedlichen Krümmungsradien KA, KA.

Hohe Pegelkonstanz mit der Entfernung wird dann erreicht, wenn die zweite virtuelle Schallquelle 2 weit entfernt vom Schallwandler-Feld 100 entfernt positioniert wird. Dabei wird die Krümmung KA der Wellenfront 30 in der Elevationsebene E geringer, aber auch der vertikale Öffnungswinkel der Wellenfront 30 kleiner. Das wird meist dazu führen, dass in dieser Ebene nicht der gesamte Publikumsbereich im räumlichen Bereich 200 mit dem Audiosignal versorgt wird. In einer Ausführungsform werden daher mehrere der Wellenfronten mit unterschiedlichem Krümmungsradius übereinander angeordnet.

In Fig. 3 ist das anhand einer Arenabeschallung dargestellt, die ähnlich zu den oben beschriebenen Formen ist. Der die Lokalisation bestimmenden ersten virtuellen Schallquelle 1 können weitere unabhängige zweite virtuelle Schallquellen 2a, 2b, 2c, 2d für die Elevationsebene E zugeordnet werden.

Im Zuhörerbereich 200 entstehen dann mehrere Ebenen aus Wellenfronten 30a, 30b, 30c, 30d mit geringer Krümmung, aber unterschiedlicher Ausrichtung in der Elevationsebene E. Die Verzögerungszeiten für das Audiosignal werden in der gleichen Weise berechnet, wie das für eine einzelne Wellenfront 30 beschrieben wurde. Die Krümmung aller Wellenfronten 30a, 30b, 30c, 30d in der Azimut-Ebene A wird weiterhin durch Berechnung der horizontalen Distanz der ersten virtuellen Schallquelle 1 zu dem jeweiligen Schallwandler 11 in der vertikalen Anordnung 20 (siehe Fig. 1) berechnet. Entsprechend ihrer vertikalen Position im Schallwandler-Feld 100 wird zu dem jeweiligen Wert die entsprechende Verzögerungszeit, die sich aus der Position der zweiten virtuellen Schallquelle 2a, 2b, 2c, 2d ergibt, addiert.

Dabei kann das Audiosignal selbst von einem einzigen Eingangskanal bereitgestellt werden. Eine vorteilhafte Ausgestaltung der Erfindung ist es jedoch, jeder der so erzeugten Wellenfronten 30a, 30b, 30c, 30d einen separaten Eingangskanal zuzuordnen. Der Signalinhalt soll dabei gleich sein, jedoch hat die separate Zugriffsmöglichkeit auf den Pegel und die Entzerrung jeder einzelnen der Wellenfronten 30a, 30b, 30c, 30d signifikante Vorteile. Der Schalldruck kann zwischen vorderen und hinteren Plätzen des Zuschauerbereiches 200 sehr gut angeglichen werden. Bei großen Entfernungen kann auch der Verlust durch die Luftschalldämmung im oberen Übertragungsbereich durch entsprechende Entzerrung des Eingangssignals der entsprechenden Wellenfront 30a, 30b, 30c, 30d ausgeglichen werden.

Trotz dieser Trennung der Eingangssignale werden die Wellenfronten 30a, 30b, 30c, 30d mit kohärenten Signalen versorgt. Prinzipbedingt entstehen an den Grenzen der einzelnen Wellenfronten 30a, 30b, 30c, 30d Überlappungsbereiche. Die Höhe des Schallwandler-Feldes 100 in vertikaler Richtung im Verhältnis zur Wellenlänge des Audiosignals bestimmt die Schärfe des Übergangsbereiches.

Die Überlagerung zweier kohärenter Signale führt nur dann nicht zu interferenzbedingten Auslöschungen und Überhöhungen im Frequenzgang des Signals, wenn beide Wellenfronten 30a, 30b, 30c, 30d zeitgleich beim Zuhörer eintreffen. Dieses Problem muss bei der Positionierung der die Elevation der Wellenfront bestimmenden virtuellen Schallquellen 2a, 2b, 2c, 2d beachtet werden.

In Fig. 4 ist die Zuschauerarena 200 gemäß Fig. 3 im Schnitt dargestellt. Hinter dem Schallwandler-Feld 100 bestimmt die erste virtuelle Schallquelle 1 die Lokalisation in der Azimut-Ebene A. Der Abstand zwischen einer zweiten virtuellen Schallquelle 2a, 2d für die Elevationsebene E und dem Schallwandler-Feld 100 bestimmt dann den vertikalen Öffnungswinkel des Beams, d.h. des gerichteten Schalls

Damit im Zuschauerbereich 200 die unvermeidliche Überlappung mit dem vertikal benachbarten Beam weitgehend frei von Kammfiltereffekten im Frequenzgang durch phasenverschobene Addition der kohärenten Signale bleibt, wird für die Bestimmung der Position der benachbarten virtuellen Schallquelle ein Kreisbogen um den Kreuzungspunkt B durch die zweite virtuelle Schallquelle 2a geschlagen. Die verlängerte Linie L vom Kreuzungspunkt B durch die Unterkante des Schallwandler-Feldes 100 mit dem Kreisbogen um B ist dann die Position einer weiteren zweiten virtuellen Schallquelle 2d für den darüber liegenden Beam. Von den Zuschauern im Überlappungsbereich der beiden Beams sind die beiden zweiten virtuellen Schallquellen 2a, 2d dann gleich weit entfernt, so dass die von ihnen ausgehenden Schallwellen gleichzeitig eintreffen. Deshalb entstehen am Kreuzungspunkt B der beiden Beams keine laufzeitbedingten Interferenzen der kohärenten Signale.

In der gleichen Weise werden dann die Ausgangspunkte weiterer Ebenen bestimmt, bis der gesamte Zuschauerbereich 200 mit Audiosignalen versorgt ist. Dabei ist zu beachten, dass die Subtraktion der Latenzzeiten im virtuellen Teil nicht für jeden Beam unabhängig erfolgen darf. Dadurch würden sich die Laufzeiten der einzelnen Beams gegeneinander verschieben. Dabei werden zuerst alle Laufzeiten aller virtuellen Schallquellen 2a, 2b, die die Krümmung der Wellenfronten 30a, 30d in der Elevationsebene E bestimmen, zu allen Schallwandlern 11 auf ihrer vertikalen Linie im Schallwandler-Feld 100 ermittelt werden. Dann wird der gemeinsame Minimalwert aus allen diesen Verzögerungszeiten von jeder berechneten Verzögerungszeit zu jedem einzelnen Schallwandler 11 subtrahiert. Damit entsteht keine unnötige Latenz, die zeitlichen Relationen zwischen den einzelnen Beams bleiben aber erhalten.

Nach dem beschriebenen Verfahren ist das Verhältnis der Öffnungswinkel der Beams zueinander durch die geometrischen Verhältnisse von Zuschauerbereich 200 und vertikaler Höhe des Schallwandler-Feldes 100 fest vorgegeben. Das bestimmt auch den in den einzelnen Beams zu erreichbaren Schalldruck.

Daraus entsteht in der Praxis das Problem, dass die einzelnen Beams bei gleichem vertikalem Öffnungswinkel sehr unterschiedlich große Publikumsflächen beschallen. So muss zum Beispiel bei einer ebenen Publikumsfläche der Beam für den hinteren Publikumsbereich eine viel größere Fläche beschallen als sie dem Beam im vorderen Publikumsbereich zugeordnet ist. Für einen ausgeglichenen Schalldruck ist dann die Membranauslenkung der einzelnen Schallwandler 11 im Schallwandler-Feld 100 für die entfernteren Bereiche deutlich größer, was dann den maximal erreichbaren Schallduck in dem Bereich begrenzt. Für eine gleichmäßige Pegelverteilung sind dann die Beams, die eine geringere Publikumsfläche versorgen, auf diesen Schalldruck abzusenken. Das reduziert die maximal mögliche Schalleistung des Gesamtsystems.

In der Fig. 5 ist beispielhaft die Versorgung einer ebenen Publikumsfläche 200 aus einem über dem Bühnenbereich angeordneten Schallwandler-Feld 100 dargestellt. Um die volle Leistung des Schallwandler-Feldes 100 im gesamten Publikumsbereich 200 nutzen zu können, wird der Zuschauerbereich in drei etwa gleich große Bereiche A, B und C aufgeteilt. Jedem Bereich ist eine, die Krümmung der Wellenfront in der Elevationsebene E bestimmende virtuelle Schallquelle 2a, 2b, 2c zugeordnet. Damit ihre Versorgungsbereiche gleich groß werden, wird wegen der unterschiedlichen Öffnungswinkel der Beams jeweils eine andere Entfernung zum Schallwandler-Feld 100 festgelegt.

Um die Positionen der virtuellen Schallquellen 2a, 2b, 2c zu bestimmen, wird der Zuschauerbereich 200 im ersten Schritt in etwa gleich große, von der Position des Schallwandler-Feldes 100 aus gesehen unterschiedlich weit entfernte Bereiche A, B und C, aufgeteilt. Der Schnittpunkt der verlängerten Geraden von den unteren und oberen Bereichsgrenzen AB, BC zur unteren und oberen Kante des Schallwandler-Feldes 100 ist dann jeweils die Position der zugehörigen virtuellen Schallquelle 2a, 2b, 2c.

Jedoch kann die sich aus deren unterschiedlicher Entfernung zum Schallwandler-Feld 100 ergebende Latenz der einzelnen Wellenfronten nicht in derselben Weise korrigiert werden, wie das bei den gleichen Öffnungswinkeln der Fall ist. In den Überlappungsbereichen würden sie zu unterschiedlichen Zeiten eintreffen. Grund dafür ist, dass die Wellenfronten der beiden beteiligten virtuellen Schallquellen einmal von der Unterkante der Schallwandler Anordnung ausgehen und einmal von ihrer Oberkante. Somit ist der Weg beider Wellenfronten zu den Zuhörern im jeweiligen Überlappungsbereich unterschiedlich lang. Ein auf den Mittelpunkt der Anordnung aus Schallwandlern bezogener Zeitausgleich würde deshalb zu mit den Zeitfehlern verbundenen Kammfiltereffekten im Frequenzgang führen. Die Radien Ra, Rb, Rc um die Grenzen AB, BC der Überlappungsbereiche bestimmen deshalb die zeitliche Korrektur für die einzelnen Wellenfronten.

Um die Verzögerungszeiten zu bestimmen, werden in einem ersten Schritt die Distanzen zwischen den akustischen Zentren der einzelnen Schallwandler berechnet und die sich daraus ergebenden Schallaufzeiten im virtuellen Teil der Wellenfeldsynthese berechnet. Von den zwischengespeicherten Werten, die der virtuellen Schallquelle A zugeordnet sind, wird dann die Differenz der Radien durch die Punkte A und B um den Überlappungsbereich AB subtrahiert. Damit entsteht in der Elevationsebene im Überlappungsbereich AB kein Zeitunterschied zwischen diesen Wellenfronten.

Im zweiten Schritt wird von diesen zwischengespeicherten Werten die Laufzeit subtrahiert, die der Differenz der Radien B und C um den Überlappungsbereich BC entspricht, damit deren Wellenfronten in diesem Bereich zeitgleich eintreffen. Entsprechend wird verfahren, wenn weitere virtuelle Schallquellen notwendig sind, um den Wiedergabebereich weiter aufzuteilen.

Nach dem letzten Zeitausgleich zwischen den virtuellen Schallquellen für die Elevationsebene wird von allen berechneten und zwischengespeicherten Werten die Laufzeit subtrahiert, die zwischen der virtuellen Schallquelle, die dem Wandler-Feld am nächsten gelegen ist noch die Laufzeit subtrahiert, die sich zwischen ihr und dem ihr nahe gelegensten Schallwandler ergibt. Damit verbleibt in den Werten für die Elevationsebene keine unnötige Latenz.

Auch in der Azimut Ebene wird, unabhängig von deren vertikaler Position, für jeden Schallwandler die Laufzeit berechnet und zwischengespeichert. Durch Subtraktion der kürzesten berechneten Laufzeit zu allen Laufzeiten wird auch hier die unnötige Latenz des Signals, die sich aus der Entfernung der virtuellen Schallquelle zum Wandler-Feld ergeben würde, entfernt.

Auch nach Addition der berechneten Werte für die Azimut Ebene und den Werten für die verschiedenen Beams in der Elevationsebene ergeben sich dann Wellenfronten mit den kürzest möglichen Latenzzeiten.

In einer weiteren Ausgestaltung wird die vertikale Krümmung KE der Wellenfronten 30 innerhalb eines Schallwandler-Feldes 100 in verschiedene Frequenzbereiche geteilt. Der hohe Aufwand für ein Schallwandler-Feld 100 nach dem Prinzip der Wellenfeldsynthese entsteht vor allem aus der Notwendigkeit, die Schallwandler 11 eng benachbart anzuordnen, um unerwünschte Aliasingeffekte und Nebenkeulen der Richtcharakteristik zu vermeiden. Aus anderen Audioanwendungen ist die Abstimmung der Wandlergeometrie auf die Wellenlänge des Signals bekannt. Der langwellige Frequenzbereich wird von einer weit ausgedehnten Wandler Anordnung abgestrahlt, während der obere Frequenzbereich nur im Zentrum abgestrahlt wird.

Bei der Wellenfeldsynthese ist es möglich, mit verschiedenen Öffnungswinkeln der Beams in der Elevationsebene E aus unterschiedlich hohen, in verschiedene Frequenzbereiche aufgeteilten Schallwandlern 11, den Abstand der einzelnen Wandler 11 im oberen Frequenzbereich deutlich zu reduzieren. Damit verbessert sich die Steuerbarkeit der einzelnen Wellenfronten signifikant. Die durch den endlichen Abstand der Elementarwellen bedingten Aliasingeffekte bei der Wellenfeldsynthese werden bei gleichem Hardwareaufwand deutlich reduziert.

Figur 6 zeigt eine solche, in zwei Frequenzbereiche aufgeteilte Abstrahlung mit zwei übereinander angeordneten Wellenfronten unterschiedlicher vertikaler Krümmung. Über dem Bühnenbereich, an der Frontseite der Arena 201, ist zwischen dem Tiefund Mitteltonbereich 101 des Schallwandler-Feldes 100 ein Fullrange-Bereich 102 mit eng benachbarten Hochtonwandlern angeordnet.

Soweit nur die zweiten virtuellen Schallquellen 2a, 2b die Krümmung der gesamten Wellenfronten in der Elevationsebene E bestimmen würden, wären große Zuschauerbereiche nicht mit den oberen Frequenzanteilen versorgt. Deshalb muss dieser Frequenzbereich getrennt verarbeitet werden. Die Krümmung der Wellenfronten in diesem Frequenzbereich wird dann von den virtuellen Schallquellen 6 und 7 bestimmt.

Fig. 7 stellt die Situation für einen einzelnen der Beams in der Seitenansicht gemäß der Ausführungsform der Fig. 6 dar.

Die Größe des mit dem betreffenden Beam zu versorgenden Publikumsbereiches 200 wird mit der den vertikalen Öffnungswinkel des Beams bestimmenden Position der zweiten virtuellen Schallquelle 2a bestimmt. Eine verlängerte Gerade von den unteren und oberen Begrenzungslinien des Beams im Publikumsbereich 200 durch die untere und obere Grenze des auch mit Hochtonwandlern bestückten Bereiches 102 des Schallwandler-Feldes 100 bestimmt dann mit ihrem Schnittpunkt die Position der jeweiligen virtuellen Schallquelle 2b für den Hochtonbereich.

Wenn die der Streckendifferenz S entsprechende Schallausbreitungszeit von allen für die virtuelle Schallquelle 2a berechneten Laufzeiten von der Schallquelle zu den jeweiligen Schallwandlern 11 subtrahiert wird, treffen beide Wellenfronten in der Mitte des Versorgungsbereiches im räumlichen Bereich 200 gleichzeitig, also ohne Phasenverschiebung, ein. Der ausgewählte Publikumsbereich wird mit allen Frequenzanteilen versorgt. Wieder kann dann die kleinste aller berechneten Verzögerungszeiten von allen berechneten Werten subtrahiert werden, um die Redundanz des Signals zu reduzieren.

Jedoch ist dabei zu beachten, dass auch danach die Wellenfront der virtuellen Schallquelle 2b für den Hochtonbereich einen geringeren Krümmungsradius als die von der virtuellen Schallquelle 2a ausgehende Wellenfront hat. Das führt dazu, dass beide Signale an den Rändern des Versorgungsbereiches nicht mehr in Phase sind. Kammfiltereffekte im Crossover-Bereich wären die Folge.

Aus diesem Grund darf der mit der Position der virtuellen Schallquelle 2a festgelegte, vertikale Öffnungswinkel nicht zu groß werden. Bei kleinen Winkeln ist die Zeitdifferenz anfänglich sehr gering, sie wächst dann sehr schnell mit steigendem Öffnungswinkel. Je nach den gegebenen geometrischen Verhältnissen muss der Öffnungswinkel dann so gewählt werden, dass die an den Rändern des Versorgungsbereiches entstehende, geringe zeitliche Verschiebung V im Crossover-Frequenzbereich zu ausgleichbaren Pegelfehlern, nicht aber zur gegenseitigen Auslöschung der Signale führt. Neben der Begrenzung des vertikalen Versorgungswinkels trägt auch eine möglichst niedrige Trennfrequenz zwischen den virtuellen Schallquellen 2a, 2b dazu bei, dass bei gegebenen geometrischen Verhältnissen keine Auslöschung der Signalanteile entsteht.

Eine weitere Lösung zur Reduktion des physikalisch bedingten Problems ist es, nach der Kompensation der Laufzeiten zwischen den zweiten virtuellen Schallquellen 2a, 2b das Signal der virtuellen Schallquelle 2a zusätzlich um die Hälfte der Schalllaufzeitdifferenz (siehe Fig. 7A) an den Begrenzungen des Versorgungsbereiches zu verzögern. Das gibt der Wellenfront von der virtuellen Schallquelle 2b in der Mitte des Versorgungsbereiches einen kleinen Vorsprung W vor der Wellenfront der virtuellen Schallquelle 2b. Die Folge ist, dass an den Rändern des Versorgungsbereiches die Zeitdifferenz halbiert ist. Eine gleich große Differenz entsteht dann in der Mitte des Beams in der entgegengesetzten Richtung, dazwischen entstehen zwei phasengleiche Punkte. Die halbierten Zeitdifferenzen verschieben die Frequenz der Auslöschung um eine Oktave nach oben.

Die Aufteilung in Frequenzbereiche ist nicht grundsätzlich auf zwei Bereiche beschränkt. Das Schallwandler-Feld 100 kann auch durch weitere Schallwandler 11, die ausschließlich den tieffrequenten Audiobereich von ihren oberen und unteren Rändern abstrahlt, ergänzt werden. Die Korrektur der Laufzeiten geschieht dann analog zum beschriebenen Verfahren für den Mittel- und Hochtonbereich. Es ist aber darauf zu achten, dass auch im vertikalen Zentrum der zweidimensionalen Schallwandler-Anordnung immer der gesamte Frequenzbereich abgestrahlt wird. Im anderen Falle würden die oberen und unteren Schallwandler-Reihen Zylinderwellen abstrahlen, die unkontrolliert in die benachbarten Versorgungsbereiche abstrahlen.

Auch die Kombination der in Frequenzbereiche aufgeteilten Beams mit den unterschiedlichen Abstrahlwinkeln ist möglich. Allen beschriebenen Verfahren ist gemeinsam, dass die verschiedenen Wellenfronten im Zuschauerbereich gleichzeitig eintreffen, im Schallwandler-Feld 100 aber zu etwas versetzten Zeiten erzeugt werden. An dieser Stelle sind die Signale der einzelnen Beams im oberen Frequenzbereich gegeneinander verschoben. Das hat den Vorteil, dass sich nicht alle Membranauslenkungen, wie mit kohärenten Signalen, linear addieren.

In einem Schallwandler-Feld 100 nach dem Prinzip der Wellenfeldsynthese entsteht prinzipbedingt der Vorteil, dass mit steigender Wellenlänge des Signals die Anpassung der einzelnen Schallwandler 11 an den Lastwiderstand der Luft besser wird. Weil benachbarte Schallwandler 11 in diesem Frequenzbereich annähernd synchron arbeiten, arbeitet ihre Membran nicht mehr völlig fehlangepasst nahezu ohne Lastwiderstand, weil die Luft vor der Membran nach allen Seiten ausweichen kann. Die benachbarten Schallwandler 11 erzeugen zur gleichen Zeit denselben Schalldruck, so dass die vor der Membran liegende Luftsäule mit ihrem Gewicht einen besser angepassten Lastwiderstand bildet.

Leider macht sich der Effekt im Hochtonbereich nicht bemerkbar, weil die Membranen der Treiber von vornherein besser an die kleine Wellenlänge angepasst sind. Zudem ist die Bewegung benachbarter Membranen in dem Bereich nicht mehr gleichphasig. Die prinzipbedingte Verbesserung des Wirkungsgrades der Schallwandler 11 in einem Schallwandler-Feld 100 kommt also im oberen Übertragungsbereich nicht zum Tragen, weshalb hier vergleichsweise viel akustische Leistung erzeugt werden muss, um den im Mittel- und Tieftonbereich erzeugten Pegel zu erreichen. Deshalb ist eine nicht kohärente Überlagerung der Membranauslenkungen in dem Bereich ein signifikanter Vorteil des hier beschriebenen Verfahrens. Eine Verdoppelung der akustischen Leistung benötigt dann nur noch 3 dB mehr Leistung, nicht mehr 6 dB, wie bei kohärenter Überlagerung.

Darüber hinaus wird die akustische Leistung des Systems nur auf den Zuschauerbereich ausgerichtet, was die Effizienz des Systems grundsätzlich erhöht und gleichzeitig dazu beiträgt, dass die Forderung nach dem quellfreien Volumen des Wiedergaberaumes bei der Wellenfeldsynthese nahezu erfüllt bleibt.

Das beschriebene Verfahren bezieht sich auf den modellbasierenden Ansatz der Wellenfeldsynthese. Jedoch können die nach dem beschriebenen Verfahren ermittelten Verzögerungszeiten und Pegelwerte auch leicht in Form einer Impulsantwort erzeugt werden. Insofern ist das beschriebene Verfahren nicht auf den modellbasierenden Ansatz der Wellenfeldsynthese beschränkt, da die Werte auf ein Impulsverfahren umgerechnet werden können.

Weitere mögliche Ausbildungsformen sind in den folgenden Ansprüchen beschrieben.

### Bezugszeichenliste

- 1: erste virtuelle Schallquelle
- 2: zweite virtuelle Schallquelle
- 2a: virtuelle Schallquelle für die Bestimmung der Krümmung der Wellenfront in der oberen Ebene
- 2b: virtuelle Schallquelle für die Bestimmung der Krümmung der Wellenfront in der zweiten Ebene
- 2c: virtuelle Schallquelle für die Bestimmung der Krümmung der Wellenfront in der dritten Ebene
- 2d: virtuelle Schallquelle für die Bestimmung der Krümmung der Wellenfront in der unteren Ebene

- 10: horizontale Anordnung von Schallwandlern in einem Schallwandler-Feld)
- 11: Schallwandler im Schallwandler-Feld
- 20: vertikale Anordnung (in Elevationsrichtung) von Schallwandlern im Schallwandler-Feld
- 30: Wellenfront
- 30a: resultierende Wellenfront der oberen Ebene
- 30b: resultierende Wellenfront der zweiten Ebene
- 30c: resultierende Wellenfront der dritten Ebene
- 30d: resultierende Wellenfront der unteren Ebene

- 50: Rechenmittel

- 100: Schallwandler-Feld
- 101: Tief-Mittelton-Bereich eines Schallwandler-Feldes
- 102: Fullrange-Bereich eines Schallwandler-Feldes
- 200: räumlicher Bereich
- 201: Frontseite eines räumlichen Bereiches

- A: Azimut-Ebene
- B: Kreuzungspunkt
- E: Elevationsebene
- KA: Krümmung des Wellenfeldes in Azimutal-Ebene
- KE: Krümmung des Wellenfeldes in Elevationsebene
- L: Linie zur Bestimmung der Überlappung
- Ra, Rb, Rc: Radien der Grenzen zwischen ebenen Bereichen
- S: Streckendifferenz zwischen virtuellen Schallquellen
- V: zeitliche Verschiebung
- W: zeitliche Verschiebung

## Patentansprüche

1. Vorrichtung zur Beschallung eines räumlichen Bereiches (200) mit mindestens einem Schallwandler-Feld (100) mit einer Mehrzahl von flächig angeordneten einzelnen Schallwandlern (11), wobei das Schallwandler-Feld (100) eingerichtet und betreibbar ist, Wellenfronten (30) auszustrahlen, die einem Modell mit mindestens zwei virtuellen Schallquellen (1, 2) entsprechen, die vom beschallten räumlichen Bereich (200) aus gesehen hinter dem mindestens einen Schallwandler-Feld (100) liegen, so dass eine Krümmung (KE) der Wellenfront (30) des Schallwandler-Feldes (100) in einer Elevationsebene (E) von einer Krümmung (KA) derselben Wellenfront (30) in einer Azimut-Ebene (A) entkoppelbar ist,
**gekennzeichnet durch**
ein Rechenmittel (50) zur Ansteuerung der einzelnen Schallwandler (11) im mindestens einen Schallwandler-Feld (100), wobei Abstrahlzeiten für denselben Audioinhalt für
Schallwandler (11) im Schallwandler-Feld (100) in Abhängigkeit von mindestens einer ersten virtuellen Schallquelle (1) bestimmbar sind, und für
Schallwandler (11) im Schallwandler-Feld (100) in Abhängigkeit mindestens einer zweiten virtuellen Schallquelle (2) bestimmbar sind, und wobei
mit dem Rechenmittel (50) Abstrahlzeiten (t₁) für denselben Audioinhalt für die Schallwandler (11) im mindestens einen Schallwandlerfeld (100) durch ihre Distanz zur mindestens einen ersten virtuellen Schallquelle (1) bestimmbar sind, wobei die unterschiedliche vertikale Positionen der einzelnen Schallwandler (11) in einer horizontalen Anordnung (10) in Bezug auf die erste virtuelle Schallquelle (1) nicht berücksichtigt wird, so dass die Abstrahlzeiten (t₁) unabhängig von einer vertikalen Position der mindestens einen virtuellen Schallquelle (1) und dem jeweiligen Schallwandler (11) bestimmbar sind, und dass zu diesen berechneten Werten die Laufzeit (t₂) zu dem jeweiligen Schallwandler (11) addiert wird, die aus der Distanz des jeweiligen Schallwandlers (11) zu der mindestens einen zweiten virtuellen Schallquelle (2) bestimmbar ist, wobei die unterschiedliche horizontale Positionen der einzelnen Schallwandler (11) in einer vertikalen Anordnung (20) in Bezug auf die zweite virtuelle Schallquelle (2) nicht berücksichtigt wird, so dass die Laufzeit (t₂) ungeachtet der jeweiligen horizontalen Position der mindestens einen zweiten virtuellen Schallquelle (1) und dem jeweiligen Schallwandler (11) ergibt.

2. Vorrichtung nach Anspruch 1, **dadurch gekennzeichnet, dass** das Rechenmittel (50) so ausgebildet ist, dass durch das Schallwandler-Feld (100) mehrere Wellenfronten (30) mit gleichem Audioinhalt mittels einer gemeinsamen virtuellen Schallquelle für die horizontale Ebene und mindestens zwei vertikal gestaffelten virtuellen Schalquellen für die vertikale Ebene erzeugbar sind.

3. Vorrichtung nach Anspruch 2, **dadurch gekennzeichnet, dass** mehreren Wellenfronten (30a, 30b, 30c, 30d) mit gleichem Signalinhalt ein eigener Eingangskanal zuweisbar ist, wobei es separate Zugriffsmöglichkeit auf den Pegel und die Entzerrung gibt.

4. Vorrichtung nach mindestens einem der vorhergehenden Ansprüche, **dadurch gekennzeichnet, dass** Beams in der Elevationsebene (E) unterschiedliche vertikale Öffnungswinkel aufweisen, wodurch die Größe einzelner Versorgungsbereiche (A, B, C) im räumlichen Bereich (200) zueinander angepasst wird, um in allen Bereichen eine maximal verfügbare Membranauslenkung der einzelnen Schallwandler (11) nutzen zu können.

5. Vorrichtung nach mindestens einem der vorhergehenden Ansprüche, **dadurch gekennzeichnet, dass** das Rechenmittel (50) so ausgebildet ist, dass die vertikale Krümmung der Wellenfronten (30a, 30b, 30c, 30d) in verschiedene Frequenzbereiche aufgeteilt ist, wobei insbesondere nur ein innerer Bereich (102) im vertikalen Zentrum des Schallwandler-Feldes (100) mit Schallwandlern (11) bestückt ist, die einen oberen Frequenzbereich des Audiosignals abstrahlen, wobei die Krümmung der Wellenfront (30a, 30b, 30c, 30d) in diesem Frequenzbereich von einer eigenen, sekundären virtuellen Schallquelle (2a, 2b, 2c, 2d) so bestimmbar ist, dass ihre Wellenfronten (30a, 30b, 30c, 30d) in mindestens einem Teilbereich eines beschallten räumlichen Bereich (200), insbesondere im Bereich für Zuhörer die gleiche vertikale Begrenzung aufweist, wie die Wellenfront der außen liegenden Schallwandler (11) für denselben Beam.

6. Vorrichtung nach Anspruch 5, **dadurch gekennzeichnet, dass** ein Zeitausgleich zwischen den Wellenfronten (30a, 30b, 30c, 30d) der verschiedenen Frequenzbereiche so ausgebildet ist, dass die durch die unterschiedlichen Distanzen der zweiten virtuellen Schallquellen (2a, 2b, 2c, 2d) zum Schallwandler-Feld (100) für die verschiedenen Frequenzbereiche bedingten Zeitfehler zwischen den Wellenfronten der verschiedenen Frequenzbereiche desselben Audioinhalts an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.

7. Vorrichtung nach mindestens einem der vorhergehenden Ansprüche, **dadurch gekennzeichnet, dass** im Rechenmittel (50) die im modellbasierenden Ansatz der Wellenfeldsynthese bestimmten Verzögerungszeiten und Pegel des Audioinhalts in Impulsantworten umgerechnet werden, mit denen Schallwandler (11) eines auf eine Faltung des Audiosignals in Impulsantworten basierenden Wellenfeldsynthese Systems ansteuerbar sind.

8. Vorrichtung nach mindestens einem der vorangehenden Ansprüche, **dadurch gekennzeichnet, dass** das Rechenmittel (50) ausgebildet ist, die Krümmungen der Wellenfronten (30a, 30b, 30c, 30d) in der Elevationsebene und die Krümmungen derselben Wellenfronten in der Azimut-Ebene unterschiedlich auszubilden, wobei unterschiedlich weit vom Schallwandler-Feld (100) entfernte virtuelle Schallquellen (1, 2) für die Berechnung der Verzögerungszeiten und / oder des Pegels des gleichen Audioinhalts für jeden einzelnen Schallwandler (11) des Schallwandler-Feldes (100) als Bezugspunkt für die Berechnung der Verzögerungszeiten in Azimut- und Elevationsebene herangezogen werden, wobei die Lokalisation der nahe gelegenen ersten virtuellen Schallquelle (1) für die Lokalisation des Schallereignisses in der Azimut-Ebene maßgeblich ist und die weiter entfernte, zweite virtuelle Schallquelle (2, 2a, 2b, 2c, 2d) die Krümmung und Ausrichtung derselben Wellenfront in der Elevationsebene bestimmt.

9. Verfahren zur Beschallung eines räumlichen Bereiches (200) mit mindestens einem Schallwandler-Feld (100) mit einer Mehrzahl von flächig angeordneten einzelnen Schallwandlern (11), das eingerichtet und betreibbar ist, Wellenfronten (30) auszustrahlen, die einem Modell mit mindestens zwei virtuellen Schallquellen (1, 2) entsprechen, die vom beschallten räumlichen Bereich (200) aus gesehen hinter dem mindestens einen Schallwandler-Feld (100) liegen,
**dadurch gekennzeichnet, dass**
a) von einem Rechenmittel (50) Abstrahlzeiten für denselben Audioinhalt für Schallwandler (11) im Schallwandler-Feld (100) in Abhängigkeit von einer ersten virtuellen Schallquelle (1) bestimmt werden, und für Schallwandler (11) im Schallwandler-Feld (100) in Abhängigkeit von der mindestens einer zweiten virtuellen Schallquelle (2) bestimmt werden und
b) mit dem Rechenmittel (50) Abstrahlzeiten (t₁) für denselben Audioinhalt für die Schallwandler (11) durch ihre Distanz zur mindestens einen ersten virtuellen Schallquelle (1) bestimmt werden, wobei die unterschiedliche vertikale Position der einzelnen Schallwandler (11) in einer horizontalen Anordnung (10) in Bezug auf die erste virtuelle Schallquelle (1) nicht berücksichtigt wird, so dass die Abstrahlzeiten (t₁) unabhängig von einer vertikalen Position der mindestens einen virtuellen Schallquelle (1) und dem jeweiligen Schallwandler (11), und dass
c) zu diesen berechneten Werten die Laufzeit (t₂) zu dem jeweiligen Schallwandler (11) addiert wird, die sich aus der Distanz des jeweiligen Schallwandlers (11) zu der mindestens einen zweiten virtuellen Schallquelle (2) ergibt, wobei die unterschiedliche horizontale Position der einzelnen Schallwandler (11) in einer vertikalen Anordnung (20) in Bezug auf die zweite virtuelle Schallquelle (2) nicht berücksichtig wird, so dass sich die Laufzeit (t₂) ungeachtet der jeweiligen horizontalen Position der mindestens einen ersten virtuellen Schallquelle (1) und dem jeweiligen Schallwandler (11) ergibt.

10. Verfahren nach Anspruch 9, **dadurch gekennzeichnet, dass** das Rechenmittel (50) mehrere Wellenfronten (30) mit gleichem Signalinhalt gleichzeitig aus zwei getrennten virtuellen Schallquellen (1, 2) für die Azimut- und Elevationsebene vertikal gestaffelt im Schallwandler-Feld (100) erzeugt.

11. Verfahren nach Anspruch 9, **dadurch gekennzeichnet, dass** mehreren Wellenfronten (30a, 30b, 30c, 30d) mit gleichem Signalinhalt ein eigener Eingangskanal zugewiesen wird, wobei es separate Zugriffsmöglichkeit auf den Pegel und die Entzerrung gibt.

12. Verfahren nach mindestens einem der Ansprüche 9 bis 11, **dadurch gekennzeichnet, dass** Beams in der Elevationsebene (E) unterschiedliche vertikale Öffnungswinkel aufweisen, wodurch die Größe der einzelnen Versorgungsbereiche (A, B, C) zueinander angepasst wird, um in allen Bereichen die maximal verfügbare Membranauslenkung der einzelnen Schallwandler (11) nutzen zu können.

13. Verfahren nach mindestens einem der Ansprüche 9 bis 12, **dadurch gekennzeichnet, dass** das Rechenmittel (50) die vertikale Krümmung der Wellenfronten (30a, 30b, 30c, 30d) in verschiedene Frequenzbereiche aufteilt, wobei insbesondere nur der innere Bereich (102) im vertikalen Zentrum des Schallwandler-Feldes (100) mit Schallwandlern (11) bestückt ist, die den oberen Frequenzbereich des Audiosignals abstrahlen, wobei die Krümmung der Wellenfront (30a, 30b, 30c, 30d) in diesem Frequenzbereich von einer eigenen, sekundären virtuellen Schallquelle (2a, 2b, 2c, 2d) so bestimmt wird, dass ihre Wellenfronten (30a, 30b, 30c, 30d) im beschallten räumlichen Bereich (200) die gleiche vertikale Begrenzung aufweisen wie die Wellenfront der außen liegenden Schallwandler (11) für denselben Beam.

14. Verfahren nach Anspruch 13, **dadurch gekennzeichnet, dass** ein Zeitausgleich zwischen den Wellenfronten (30a, 30b, 30c, 30d) der verschiedenen Frequenzbereiche so ausgebildet ist, dass die durch die unterschiedlichen Distanzen der zweiten virtuellen Schallquellen (2a, 2b, 2c, 2d) zum Schallwandler-Feld (100) für die verschiedenen Frequenzbereiche bedingten Zeitfehler zwischen den Wellenfronten der verschiedenen Frequenzbereiche desselben Signals an den Grenzen des Versorgungsbereiches des jeweiligen Beams dadurch halbiert werden, dass die virtuelle Schallquelle für das untere Frequenzband nach der Korrektur des Zeitunterschiedes in der Mitte der Wellenfront nochmals um die Hälfte des Unterschiedes beider Krümmungsradien an der Grenze des Versorgungsbereiches in Richtung der zweidimensionalen Schallwandler-Anordnung verschoben wird.

15. Verfahren nach mindestens einem der Ansprüche 9 bis 14, **dadurch gekennzeichnet, dass** im Rechenmittel (50) die im modellbasierenden Ansatz der Wellenfeldsynthese bestimmten Verzögerungszeiten und Pegel des Audiosignals in Impulsantworten umgerechnet werden, mit denen Schallwandler (11) eines auf die Faltung des Audiosignals in Impulsantworten basierenden Wellenfeldsynthese ansteuerbar sind.

16. Verfahren nach mindestens einem der Ansprüche 9 bis 15, **dadurch gekennzeichnet, dass** das Rechenmittel (50) die Krümmungen der Wellenfronten (30a, 30b, 30c, 30d) in der Elevationsebene und die Krümmungen derselben Wellenfronten in der Azimut-Ebene unterschiedlich ausbildet, wobei unterschiedlich weit vom Schallwandler-Feld (100) entfernte virtuelle Schallquellen (1, 2) für die Berechnung der Verzögerungszeiten und / oder des Pegels des gleichen Audiosignals für jeden einzelnen Schallwandler (11) des Schallwandler-Feldes (100) als Bezugspunkt für die Berechnung der Verzögerungszeiten in Azimut- und Elevationsebene herangezogen werden, wobei die Lokalisation der nahe gelegenen ersten virtuellen Schallquelle (1) für die Lokalisation des Schallereignisses in der Azimut-Ebene maßgeblich ist und die weiter entfernte, zweite virtuelle Schallquelle (2, 2a, 2b, 2c, 2d) die Krümmung und Ausrichtung derselben Wellenfront in der Elevationsebene bestimmt.

17. Computerprogrammprodukt, umfassend Befehle, die bei der Ausführung des Programms durch einen Computer diesen veranlassen, eines des Verfahrens nach den Ansprüchen 9 bis 16 auszuführen.

## Claims

1. Apparatus for generating sound in a spatial area (200) comprising at least one sound transducer field (100) with a plurality of individual acoustic transducers (11) arranged in a plane, wherein the sound transducer field (100) is configured and operable to emit wave fronts (30) that correspond to a model having at least two virtual acoustic sources (1, 2) which, as seen from the spatial area (200) supplied with sound, are located behind the at least one sound transducer field (100), such that a curvature (KE) of the wave front (30) of the sound transducer field (100) in an elevation plane (E) can be decoupled from a curvature (KA) of the same wave front (30) in an azimuthal plane (A),
**characterized by**
computing means (50) for driving the individual acoustic transducers (11) in the at least one sound transducer field (100), wherein radiation times for the same audio content for acoustic transducers (11) in the sound transducer field (100) can be defined on the basis of at least a first virtual acoustic source (1) and can also be defined for acoustic transducers (11) in the sound transducer field (100) on the basis of at least a second virtual acoustic source (2), and wherein
the computing means (50) enables determining radiation times (t₁) for the same audio content for the acoustic transducers (11) in the at least one sound transducer field (100) by means of their distance from the at least one first virtual acoustic source (1), wherein the different vertical positions of the individual acoustic transducers (11) in a horizontal arrangement (10) relative to the first virtual acoustic source (1) are not taken into account, such that the radiation times (t₁) can be determined independently of a vertical position of the at least one virtual acoustic source (1) and the respective acoustic transducer (11), and such that the propagation time (t₂) to the respective acoustic transducer (11), which can be determined from the distance of the respective acoustic transducer (11) to the at least one second virtual acoustic source (2), is added to said calculated values, wherein the different horizontal positions of the individual acoustic transducers (11) in a vertical arrangement (20) relative to the second virtual acoustic source (2) are not taken into account, such that the propagation time (t₂) results irrespective of the respective horizontal position of the at least one second virtual acoustic source (2) and of the respective acoustic transducer (11).

2. Apparatus according to claim 1, **characterized in that** the computing means (50) is configured such that the sound transducer field (100) can generate multiple wave fronts (30) with identical audio content by means of a common virtual acoustic source for the horizontal plane and at least two vertically staggered virtual acoustic sources for the vertical plane.

3. Apparatus according to claim 2, **characterized in that** a dedicated input channel can be assigned to multiple wave fronts (30a, 30b, 30c, 30d) with identical signal content, wherein separate access to level and equalization is provided.

4. Apparatus according to any of the preceding claims, **characterized in that** beams in the elevation plane (E) have different vertical opening angles, enabling the size of individual coverage zones (A, B, C) in the spatial area (200) to be adjusted relative to each other in order to utilize, in all zones, a maximum available diaphragm excursion of the individual acoustic transducers (11).

5. Apparatus according to any of the preceding claims, **characterized in that** the computing means (50) is configured such that the vertical curvature of the wave fronts (30a, 30b, 30c, 30d) is divided into different frequency ranges, wherein in particular only an inner zone (102) in the vertical center of the sound transducer field (100) is equipped with acoustic transducers (11) that radiate an upper frequency range of the audio signal, wherein the curvature of the wave front (30a, 30b, 30c, 30d) can be determined in said frequency range by a dedicated secondary virtual acoustic source (2a, 2b, 2c, 2d), such that its wave fronts (30a, 30b, 30c, 30d)) exhibit, in at least a partial region of the spatial area (200) supplied with sound, particularly in the listener area, the same vertical boundary as the wave front of the acoustic transducers (11) located at the outer region for the same beam.

6. Apparatus according to claim 5, **characterized in that** a time compensation between the wave fronts (30a, 30b, 30c, 30d)) of the different frequency ranges is configured such that the timing errors arising from the different distances between the second virtual acoustic sources (2a, 2b, 2c, 2d) and the sound transducer field (100), at the boundary of the coverage zone of the respective beam, are halved by shifting the virtual acoustic source for the lower frequency band toward the boundary of the coverage zone in the direction of the two-dimensional sound transducer arrangement, after correcting the timing deviation at the center of the wave front by half of the difference between the two radii of curvature.

7. Apparatus according to any of the preceding claims, **characterized in that** the temporal delays defined in the model-based wave field synthesis approach and the levels of the audio content are converted in the computing means (50) into impulse responses with which the acoustic transducers (11) of a wave field synthesis system based on convolution of the audio signal with impulse responses can be driven.

8. Apparatus according to any of the preceding claims, **characterized in that** the computing means (50) is configured to realize the shapes of the wave fronts (30a, 30b, 30c, 30d)) in the elevation plane and the curvatures of the same wave fronts in the azimuthal plane, wherein virtual acoustic sources (1, 2) having different distances from the sound transducer field (100) are taken into account for calculating the delay times and/or levels of the same audio content for each individual acoustic transducer (11) of the sound transducer field (100) as reference points for calculating the delays in both the azimuthal and the elevation plane, wherein the location of the first, closer virtual acoustic source (1) determines the localization of the acoustic event in the azimuthal plane, and the further-away second virtual acoustic source (2, 2a, 2b, 2c, 2d) defines the curvature and orientation of the same wave front in the elevation plane.

9. Method for generating sound in a spatial area (200) with at least one sound transducer field (100) comprising a plurality of individual acoustic transducers (11) arranged in a plane, which is configured and operable to emit wave fronts (30) corresponding to a model having at least two virtual acoustic sources (1, 2) that, when viewed from the spatial area (200) supplied with sound, are located behind the at least one sound transducer field (100),
**characterized in that**
a) a computing means (50) determines radiation times for the same audio content for acoustic transducers (11) in the sound transducer field (100) as a function of a first virtual acoustic source (1), and determines such times for acoustic transducers (11) in the sound transducer field (100) as a function of at least one second virtual acoustic source (2), and
b) the computing means (50) determines propagation times (t₁) for the same audio content for the acoustic transducers (11) based on their distance from the at least one first virtual acoustic source (1), wherein the different vertical positions of the individual acoustic transducers (11) in a horizontal arrangement (10) relative to the first virtual acoustic source (1) are not taken into account, such that the radiation times (t₁) can be determined independently of a vertical position of the at least one virtual acoustic source (1) and the respective acoustic transducer (11), and
c) the propagation time (t₂) to the acoustic transducer (11) is added to said calculated values, the propagation time being derived from the distance of the respective acoustic transducer (11) from the at least one second virtual acoustic source (2), wherein the different horizontal position of the individual acoustic transducers (11) in a vertical arrangement (20) relative to the second virtual acoustic source (2) are not taken into account, such that the propagation time (t₂) results irrespective of the respective horizontal position of the at least one first virtual acoustic source (1) and the respective acoustic transducer (11).

10. Method according to claim 9, **characterized in that** the computing means (50) simultaneously generates multiple wave fronts (30) with identical signal content from two virtual acoustic sources (1, 2), which are separated for the azimuthal and elevation plane and vertically staggered in the sound transducer field (100).

11. Method according to claim 9, **characterized in that** a dedicated input channel is assigned to multiple wave fronts (30a, 30b, 30c, 30d) with identical signal content, with separate access to level and equalization.

12. Method according to any of claims 9 to 11, **characterized in that** beams in the elevation plane (E) have different vertical opening angles, enabling individual coverage zones (A, B, C) to be dimensioned relative to each other such that in all zones the maximum diaphragm excursion of the individual acoustic transducers (11) can be utilized.

13. Method according to any of claims 9 to 12, **characterized in that** the computing means (50) is configured such that the vertical curvature of the wave fronts (30a, 30b, 30c, 30d) is divided into different frequency ranges, wherein in particular only the inner zone (102) in the vertical center of the sound transducer field (100) is equipped with acoustic transducers (11) that radiate the upper frequency range of the audio signal, and wherein the curvature of the wave front (30a, 30b, 30c, 30d) in said frequency range is determined by a respective secondary virtual acoustic source (2a, 2b, 2c, 2d) such that its wave fronts (30a, 30b, 30c, 30d) have, in the spatial area (200) supplied with sound, the same vertical boundary as the wave front of the outer acoustic transducers (11) for the same beam.

14. Method according to claim 13, **characterized in that** a time compensation between the wave fronts (30a, 30b, 30c, 30d) of the different frequency ranges is configured such that the timing errors resulting from the different distances between the second virtual acoustic sources (2a, 2b, 2c, 2d) and the sound transducer field (100), at the boundaries of the coverage zone of the respective beam, are halved by shifting the virtual acoustic source for the lower frequency range at the boundary of the coverage zone in the direction of the two-dimensional transducer arrangement after correcting the timing difference at the center of the wave front by half of the difference between the two radii of curvature.

15. Method according to any of claims 9 to 14, **characterized in that** the delay times defined in the model-based wave field synthesis approach and the levels of the audio content are converted in the computing means (50) into impulse responses with which the acoustic transducers (11) of a wave field synthesis system based on convolution of the audio signal with impulse responses can be driven.

16. Method according to any of claims 9 to 15, **characterized in that** the computing means (50) implements the shapes of the wave fronts (30a-30d) in the elevation plane and the curvatures of the same wave fronts in the azimuthal plane differently, wherein virtual acoustic sources (1, 2) with different distances from the sound transducer field (100) are used as reference points for determining delay times and/or levels of the same audio content for each acoustic transducer (11), wherein the localization of the first, closer virtual acoustic source (1) determines the localization of the acoustic event in the azimuthal plane, and the further-away second virtual acoustic source (2, 2a, 2b, 2c, 2d) determines the curvature and orientation of the same wave front in the elevation plane.

17. Computer program product comprising instructions which, when executed by a computer, cause the computer to carry out a method according to any of claims 9 to 16.

## Revendications

1. Dispositif de sonorisation d'une zone spatiale (200) avec au moins un champ (100) de transducteurs acoustiques avec une multitude de transducteurs acoustiques (11) individuels disposés à plat, dans lequel le champ (100) de transducteurs acoustiques est mis au point et peut fonctionner pour émettre des fronts d'onde (30), qui correspondent à un modèle avec au moins deux sources acoustiques virtuelles (1, 2), qui se situent, vues en partant de la zone spatiale (200) sonorisée, derrière l'au moins un champ (100) de transducteurs acoustiques de telle sorte qu'une courbure (KE) du front d'onde (30) du champ (100) de transducteurs acoustiques peut être découplée dans un plan d'élévation (E) d'une courbure (KA) du même front d'onde (30) dans un plan azimutal (A),
**caractérisé par**
un moyen de calcul (50) destiné à piloter les transducteurs acoustiques (11) individuels dans l'au moins un champ (100) de transducteurs acoustiques, dans lequel des temps de rayonnement pour le même contenu audio pour des transducteurs acoustiques (11) dans le champ (100) de transducteurs acoustiques peuvent être définis en fonction d'au moins une première source acoustique virtuelle (1) et peuvent être définis pour des transducteurs acoustiques (11) dans le champ (100) de transducteurs acoustiques en fonction d'au moins une deuxième source acoustique virtuelle (2), et dans lequel le moyen de calcul (50) permet de définir des temps de rayonnement (t₁) pour le même contenu audio pour les transducteurs acoustiques (11) dans l'au moins un champ (100) de transducteurs acoustiques grâce à leur distance par rapport à l'au moins une première source acoustique virtuelle (1), dans lequel les différentes positions verticales des transducteurs acoustiques (11) individuels dans une disposition horizontale (10) par rapport à la première source acoustique virtuelle (1) ne sont pas prises en compte de telle sorte que les temps de rayonnement (t₁) peuvent être définis indépendamment d'une position verticale de l'au moins une source acoustique virtuelle (1) et du transducteur acoustique (11) respectif, et qu'est ajouté, auxdites valeurs calculées, le temps de propagation (t₂) vers le transducteur acoustique (11) respectif, qui peut être défini à partir de la distance du transducteur acoustique (11) respectif par rapport à l'au moins une deuxième source acoustique virtuelle (2), dans lequel les différentes positions horizontales des transducteurs acoustiques (11) individuels dans une disposition verticale (20) par rapport à la deuxième source acoustique virtuelle (2) ne sont pas prises en compte de telle sorte que le temps de propagation (t₂) en découle nonobstant la position horizontale respective de l'au moins une deuxième source acoustique virtuelle (1) et du transducteur acoustique (11) respectif.

2. Dispositif selon la revendication 1, **caractérisé en ce que** le moyen de calcul (50) est réalisé de telle sorte que le champ (100) de transducteurs acoustiques permet de produire plusieurs fronts d'onde (30) avec un contenu audio identique au moyen d'une source acoustique virtuelle commune pour le plan horizontal et d'au moins deux sources acoustiques virtuelles échelonnées verticalement pour le plan vertical.

3. Dispositif selon la revendication 2, **caractérisé en ce qu'**un canal d'entrée propre peut être attribué aux plusieurs fronts d'onde (30a, 30b, 30c, 30d) avec un contenu de signal identique, dans lequel il existe une possibilité d'accès séparé au niveau et à l'égalisation.

4. Dispositif selon au moins l'une quelconque des revendications précédentes, **caractérisé en ce que** des faisceaux dans le plan d'élévation (E) présentent différents angles d'ouverture verticaux, ce qui permet d'adapter la taille de zones d'alimentation (A, B, C) individuelles dans la zone spatiale (200) les unes par rapport aux autres pour pouvoir utiliser, dans toutes les zones, une déviation de membrane disponible au maximum des transducteurs acoustiques (11) individuels.

5. Dispositif selon au moins l'une quelconque des revendications précédentes, **caractérisé en ce que** le moyen de calcul (50) est réalisé de telle sorte que la courbure verticale des fronts d'onde (30a, 30b, 30c, 30d) est répartie dans différentes plages de fréquence, dans lequel en particulier seulement une zone intérieure (102) dans le centre vertical du champ (100) de transducteurs acoustiques est équipée de transducteurs acoustiques (11), qui émettent une plage de fréquence supérieure du signal audio, dans lequel la courbure du front d'onde (30a, 30b, 30c, 30d) peut être définie dans ladite plage de fréquence par une source acoustique virtuelle secondaire (2a, 2b, 2c, 2d) propre de telle sorte que ses fronts d'onde (30a, 30b, 30c, 30d) présentent dans au moins une zone partielle d'une zone spatiale (200) sonorisée, en particulier dans la zone d'auditeurs, la même délimitation verticale que le front d'onde des transducteurs acoustiques (11) situés à l'extérieur pour le même faisceau.

6. Dispositif selon la revendication 5, **caractérisé en ce qu'**une compensation de temps entre les fronts d'onde (30a, 30b, 30c, 30d) des différentes plages de fréquence est réalisée de telle sorte que les erreurs de temps, liées aux différentes distances entre les deuxièmes sources acoustiques virtuelles (2a, 2b, 2c, 2d) et le champ (100) de transducteurs acoustiques pour les différentes plages de fréquence, entre les fronts d'onde des différentes plages de fréquence du même contenu audio sur la limite de la zone d'alimentation du faisceau respectif sont divisées par deux **en ce que** la source acoustique virtuelle pour la bande de fréquences inférieure est décalée sur la limite de la zone d'alimentation en direction de la disposition de transducteurs acoustiques bidimensionnelle après la correction de la différence de temps au centre du front d'onde à nouveau de la moitié de la différence entre les deux rayons de courbure.

7. Dispositif selon au moins l'une quelconque des revendications précédentes, **caractérisé en ce que** sont convertis dans le moyen de calcul (50) les temps de retard définis dans l'approche basée sur un modèle de la synthèse par champ d'ondes et les niveaux du contenu audio en réponses impulsionnelles, avec lesquelles des transducteurs acoustiques (11) d'un système de synthèse par champ d'ondes se basant sur une convolution du signal audio en réponses impulsionnelles peuvent être pilotés.

8. Dispositif selon au moins l'une quelconque des revendications précédentes, **caractérisé en ce que** le moyen de calcul (50) est réalisé pour réaliser les courbes des fronts d'onde (30a, 30b, 30c, 30d) dans le plan d'élévation et les courbures des mêmes fronts d'onde dans le plan azimutal, dans lequel des sources acoustiques virtuelles (1, 2) présentant un éloignement différent par rapport au champ (100) de transducteurs acoustiques sont prises en compte pour le calcul des temps de retard et/ou du niveau du même contenu audio pour chaque transducteur acoustique (11) individuel du champ (100) de transducteurs acoustiques en tant que point de référence pour le calcul des temps de retard dans le plan azimutal et dans le plan d'élévation, dans lequel la localisation de la première source acoustique virtuelle (1) située à proximité est décisive pour la location de l'événement acoustique dans le plan azimutal et la deuxième source acoustique virtuelle (2, 2a, 2b, 2c, 2d) davantage éloignée définit la courbure et l'orientation du même front d'onde dans le plan d'élévation.

9. Procédé de sonorisation d'une zone spatiale (200) avec au moins un champ (100) de transducteurs acoustiques avec une multitude de transducteurs acoustiques (11) individuels disposés à plat, qui est mis au point et peut fonctionner pour émettre des fronts d'onde (30), qui correspondent à un modèle avec au moins deux sources acoustiques virtuelles (1, 2), qui se situent, vues depuis la zone spatiale (200) sonorisée, derrière l'au moins un champ (100) de transducteurs acoustiques,
**caractérisé en ce que**
a) par un moyen de calcul (50) des temps de rayonnement pour le même contenu audio sont déterminés pour des transducteurs acoustiques (11) dans le champ (100) de transducteurs acoustiques en fonction d'une première source acoustique virtuelle (1), et
sont déterminés pour des transducteurs acoustiques (11) dans le champ (100) de transducteurs acoustiques en fonction de l'au moins une deuxième source acoustique virtuelle (2), et
b) avec le moyen de calcul (50) des temps de propagation (t₁) pour le même contenu audio pour les transducteurs acoustiques (11) sont déterminés grâce à leur distance par rapport à l'au moins une première source acoustique virtuelle (1), dans lequel la position verticale différente des transducteurs acoustiques (11) individuels dans une disposition horizontale (10) par rapport à la première source acoustique virtuelle (1) n'est pas prise en compte de telle sorte que les temps de rayonnement (t₁) indépendamment d'une position verticale de l'au moins une source acoustique virtuelle (1) et du transducteur acoustique (11) respectif, et que
c) le temps de propagation (t₂) vers le transducteur acoustique (11) est ajouté auxdites valeurs calculées, lequel découle de la distance du transducteur acoustique (11) respectif par rapport à l'au moins une deuxième source acoustique virtuelle (2), dans lequel la position horizontale différente des transducteurs acoustiques (11) individuels dans une disposition verticale (20) par rapport à la deuxième source acoustique virtuelle (2) n'est pas prise en compte de telle sorte que le temps de propagation (t₂) en découle nonobstant la position horizontale respective de l'au moins une première source acoustique virtuelle (1) et du transducteur acoustique (11) respectif.

10. Procédé selon la revendication 9, **caractérisé en ce que** le moyen de calcul (50) produit plusieurs fronts d'onde (30) avec un contenu de signal identique simultanément à partir de deux sources acoustiques virtuelles (1, 2) séparées pour le plan azimutal et le plan d'élévation de manière échelonnée verticalement dans le champ (100) de transducteurs acoustiques.

11. Procédé selon la revendication 9, **caractérisé en ce qu'**un canal d'entrée propre est attribué à plusieurs fronts d'onde (30a, 30b, 30c, 30d) avec un contenu de signal identique, dans lequel il existe une possibilité d'accès séparé au niveau et à l'égalisation.

12. Procédé selon au moins l'une quelconque des revendications 9 à 11, **caractérisé en ce que** des faisceaux dans le plan d'élévation (E) présentent différents angles d'ouverture verticaux, ce qui permet d'adapter la taille des zones d'alimentation (A, B, C) individuelles les unes par rapport aux autres pour pouvoir utiliser, dans toutes les zones, la déviation de membrane disponible au maximum des transducteurs acoustiques (11) individuels.

13. Procédé selon au moins l'une quelconque des revendications 9 à 12, **caractérisé en ce que** le moyen de calcul (50) est réalisé de telle sorte que la courbure verticale des fronts d'onde (30a, 30b, 30c, 30d) est répartie dans différentes plages de fréquence, dans lequel en particulier seulement la zone intérieure (102) dans le centre vertical du champ (100) de transducteurs acoustiques est équipée de transducteurs acoustiques (11), qui émettent la plage de fréquence supérieure du signal audio, dans lequel la courbure du front d'onde (30a, 30b, 30c, 30d) peut être définie dans ladite plage de fréquence par une source acoustique virtuelle secondaire (2a, 2b, 2c, 2d) propre de telle sorte que ses fronts d'onde (30a, 30b, 30c, 30d) présentent dans la zone spatiale (200) sonorisée la même délimitation verticale que le front d'onde des transducteurs acoustiques (11) situés à l'extérieur pour le même faisceau.

14. Procédé selon la revendication 13, **caractérisé en ce qu'**une compensation de temps entre les fronts d'onde (30a, 30b, 30c, 30d) des différentes plages de fréquence est réalisée de telle sorte que les erreurs de temps, liées aux différentes distances entre les deuxièmes sources acoustiques virtuelles (2a, 2b, 2c, 2d) et le champ (100) de transducteurs acoustiques pour les différentes plages de fréquence, entre les fronts d'onde des différentes plages de fréquence du même signal sont divisées par deux sur les limites de la zone d'alimentation du faisceau respectif **en ce que** la source acoustique virtuelle pour la bande de fréquences inférieure est décalée sur la limite de la zone d'alimentation en direction de la disposition de transducteurs acoustiques bidimensionnelle après la correction de la différence de temps au centre du front d'onde à nouveau de la moitié de la différence entre les deux rayons de courbure.

15. Procédé selon au moins l'une quelconque des revendications 9 à 14, **caractérisé en ce que** sont convertis dans le moyen de calcul (50) les temps de retard définis dans l'approche basée sur un modèle de la synthèse par champ d'ondes et les niveaux du contenu audio en réponses impulsionnelles, avec lesquelles des transducteurs acoustiques (11) d'un système de synthèse par champ d'ondes se basant sur la convolution du signal audio en réponses impulsionnelles peuvent être pilotés.

16. Procédé selon au moins l'une quelconque des revendications 9 à 15, **caractérisé en ce que** le moyen de calcul (50) réalise différemment les courbes des fronts d'onde (30a, 30b, 30c, 30d) dans le plan d'élévation et les courbures des mêmes fronts d'onde dans le plan azimutal, dans lequel des sources acoustiques virtuelles (1, 2) présentant un éloignement différent par rapport au champ (100) de transducteurs acoustiques sont prises en compte pour le calcul des temps de retard et/ou du niveau du même contenu audio pour chaque transducteur acoustique (11) individuel du champ (100) de transducteurs acoustiques en tant que point de référence pour le calcul des temps de retard dans le plan azimutal et dans le plan d'élévation, dans lequel la localisation de la première source acoustique virtuelle (1) située à proximité est décisive pour la location de l'événement acoustique dans le plan azimutal et la deuxième source acoustique virtuelle (2, 2a, 2b, 2c, 2d) davantage éloignée définit la courbure et l'orientation du même front d'onde dans le plan d'élévation.

17. Produit-programme d'ordinateur comprenant des instructions, qui amènent, lors de l'exécution du programme par un ordinateur, celui-ci à exécuter un procédé selon les revendications 9 à 16.
